# EUROPÄISCHE PATENTSCHRIFT

(11) **EP 2 288 800 B1**
(45) Veröffentlichungstag und Bekanntmachung des Hinweises auf die Patenterteilung: **08.08.2012**
(21) Anmeldenummer: 09765817.3
(22) Anmeldetag: 15.06.2009
(51) Int. Cl.: F02F 3/22, B22C 9/10

(54) **KOLBEN FÜR EINEN VERBRENNUNGSMOTOR**
PISTON FOR AN INTERNAL COMBUSTION ENGINE
PISTON POUR MOTEUR À COMBUSTION INTERNE

(30) Priorität: 20.06.2008 DE 102008002571
(43) Veröffentlichungstag der Anmeldung: 02.03.2011
(73) Patentinhaber: Federal-Mogul Nürnberg GmbH, 90441 Nürnberg (DE)
(72) Erfinder: FREIDHAGER, Marcus, 91056 Erlangen (DE)
(74) Vertreter: HOFFMANN EITLE
(86) Internationale Anmeldenummer: PCT/EP2009/057349
(87) Internationale Veröffentlichungsnummer: WO 2009/153237

(56) Entgegenhaltungen:
- WO-A-03/098022
- DE-A1- 2 351 166
- DE-A1-102004 043 720
- DE-A1-102005 061 075
- JP-A- 2002 221 086

## Beschreibung

### Technisches Gebiet

Die Erfindung betrifft einen Kolben für einen Verbrennungsmotor.

Auf dem Gebiet der Verbrennungsmotoren muss allgemein für eine ausreichende Kühlung der Kolben gesorgt werden. Ferner erhöhen sich fortlaufend die spezifischen Leistungen der Motoren, insbesondere bei Dieselmotoren, was zu immer höheren Kolbentemperaturen führt. Dies kann die Lebensdauer und die Festigkeit beeinträchtigen. Insofern ist insbesondere an kritischen Stellen, wie z.B. dem Muldenrand und der obersten Ringnut des Kolbens für eine effiziente Kühlung zu sorgen.

### Stand der Technik

Aus der JP 2002 221086 geht ein Kolben hervor, bei dem der Kühlkanal im Bereich der Bolzennaben in Richtung derselben abgesenkt ist.

Die WO 03/098022 betrifft einen Kolben, bei dem sich der Kühlkanal vom Ein- zum Auslass kontinuierlich in Richtung auf ein niedrigeres Niveau erweitert.

Die DE 10 2004 043 720 A1 offenbart einen Kolben nach dem Oberbegriff des Anspruchs 1.

### Darstellung der Erfindung

Der Erfindung liegt die Aufgabe zugrunde, einen Kolben für einen Verbrennungsmotor zu schaffen, der im Hinblick auf die Kühlung, insbesondere der kritischen Bereiche, verbessert ist.

Die Lösung dieser Aufgabe erfolgt durch den im Anspruch 1 beschriebenen Kolben.

Demzufolge weist dieser zumindest einen Kühlkanal auf, der sich ausschließlich im Bereich zumindest eines Zu- und zumindest eines Abflusses auf einem vergleichweise niedrigen, von dem Kolbenboden vergleichweise entfernten Niveau, und im Übrigen auf einem gleichbleibend höheren, vergleichsweise näher zu dem Kolbenboden gelegenen Niveau befindet. Durch die Anordnung auf dem vergleichweise "hohen" Niveau kann der Kühlkanal in seinem überwiegenden Verlauf besonders nah an den kritischen Stellen, wie z.B. dem Muldenrand und der obersten Ringnut ausgebildet werden. Insbesondere kann sich der Kühlkanal weitgehend vollständig auf dem Niveau eines Ringträgers befinden, so dass dieser kritische Bereich besonders effizient gekühlt werden kann. Dies gilt in gleicher Weise für den sich in Richtung der Rotationsachse des Kolbens anschließenden Bereich der Brennraummulde. Auch bezüglich dieser kann der Kühlkanal in dem erfindungsgemäßen Kolben weitgehend vollständig auf dem Niveau der Brennraummulde ausgebildet werden, so dass hier eine besonders gute Kühlwirkung erfolgt.

Gleichzeitig kann den Erfordernissen am Zu- und Abfluss bei dem erfindungsgemäßen Kolben besonders gut Rechnung getragen werden. In diesen Bereichen ist es nämlich vorteilhaft, wenn der Querschnitt des Kühlkanals gegenüber seinem übrigen Verlauf etwas vergrößert ist, um einen günstigen Zu- und Abfluss zu gewährleisten. Ein in dieser Weise vergrößerter Zu- und Abfluss kann bei dem erfindungsgemäßen Kolben dadurch besonders einfach ausgebildet werden, dass sich der Kühlkanal im Bereich zumindest eines Zu- und zumindest eines Abflusses auf einem niedrigeren, d.h. von dem Kolbenboden weiter entfernten Niveau befindet. Der Kühlkanal wird somit in diesen Zonen aus dem Bereich zwischen der obersten Ringnut und der Brennraummulde etwas abgesenkt, so dass die Querschnittsvergrößerung des Kühlkanals vorgesehen werden kann, ohne die Festigkeit zu gefährden. Sowohl zu der obersten Ringnut als auch zu der Brennraummulde kann nämlich eine ausreichende Materialdicke beibehalten werden, um den Festigkeitsanforderungen weiterhin zu genügen.

Dadurch, dass sich der Kühlkanal ausschließlich im Bereich des Zu- und zumindest eines Abflusses auf dem niedrigeren Niveau befindet, und im Übrigen auf im Wesentlichen demselben, höheren Niveau verbleibt, kann über weitgehend den gesamten Umfang eine besonders effiziente Kühlung der kritischen Bereiche an der obersten Ringnut und der Brennraummulde gewährleistet werden. Es sei erwähnt, dass der Kühlkanal weitere Zu- und Abflüsse aufweisen kann. Insbesondere können in seinem Verlauf ein oder mehrere Abflüsse, bevorzugt mit vergleichsweise kleinem Querschnitt, vorgesehen werden, um die Lagerung zwischen Pleuel und Kolbenbolzen zu schmieren. Im Bereich dieser Abflüsse muss sich der Kühlkanal jedoch nicht notwendigerweise auf das niedrigere Niveau begeben, weil hier keine Verbreiterung notwendig ist.

Bevorzugte Weiterbildungen des erfindungsgemäßen Kolbens sind in den weiteren Ansprüchen beschrieben.

Im Hinblick auf die Anordnung des Kühlkanals auf dem höheren Niveau hat es sich bei ersten Versuchen als günstig erwiesen, wenn die Unterkante des Kühlkanals auf diesem Niveau im Wesentlichen auf derselben Höhe ist, wie die Unterkante eines Ringträgers für die oberste Ringnut. Hierdurch kann eine besonders gute Kühlung der genannten kritischen Bereiche erzielt werden.

Dies gilt in gleicher Weise und ermöglicht darüber hinaus die gewünschte Querschnittsvergrößerung des Kühlkanals im Bereich des Zu- und Abflusses, wenn sich das genannte untere Niveau etwa 3 - 5 mm, insbesondere 3,5 - 4 mm und besonders bevorzugt etwa 3,8 mm unterhalb des genannten höheren Niveaus befindet.

Wenngleich dies für die Kühlleistung nicht unbedingt erforderlich ist, wird aufgrund der vorangehend geschilderten Umstände bevorzugt, dass der Querschnitt des Kühlkanals im Bereich zumindest eines Zu- und/oder Abflusses gegenüber dem Rest des Kühlkanals vergrößert ist.

Im Hinblick auf den Übergang von dem niedrigen zu dem höheren Niveau und umgekehrt wird ein allmählicher, geneigter Anstieg mit Knicken oder Stufen zwischen dem beispielsweise schrägen Anstieg und dem Bereich auf dem höheren bzw. niedrigeren Niveau vorgesehen.

Diejenigen Bereiche des Kühlkanals, die sich auf dem niedrigeren Niveau befinden, einschließlich der geneigten Übergänge zu dem höheren Niveau, können jeweils einen Winkel von etwa 50 - 70°, insbesondere etwa 60 - 65° einschließen.

Für die Querschnittsgestalt des Kühlkanals wird derzeit bevorzugt, dass diese weitgehend oval ist, wobei sich die längere Achse des Ovals weitgehend in Richtung der Rotationsachse des Kolbens erstreckt, jedoch gegenüber dieser etwas geneigt sein kann. Für diese Neigung wird derzeit ein Winkel von etwa 7° und/oder eine Neigung, die an der Oberseite nach außen gerichtet ist, bevorzugt. Durch die im Allgemeinen ovale Gestaltung kann eine effiziente Kühlung des Bereichs "zwischen" oberster Ringnut und Brennraummulde gewährleistet werden, und es können gleichzeitig die notwendigen Materialdicken eingehalten werden. Die Neigung unterstützt diesen Effekt im Hinblick auf die typische Gestalt einer Brennraummulde.

Schließlich wird derzeit ferner bevorzugt, dass sich Zu- und Abfluss diametral gegenüberliegen. Hierdurch, sowie durch eine derzeit ferner bevorzugte Symmetrie bezüglich der Rotationsachse des Kolbens kann der Kolben in einer beliebigen Orientierung eingebaut werden, und eine beliebige Öffnung kann als Zu- oder Abfluss genutzt werden.

### Kurze Beschreibung der Zeichnungen

Nachfolgend wird ein beispielhaft in den Figuren dargestelltes Ausführungsbeispiel näher erläutert. Es zeigen:
- Fig. 1: eine perspektivische Darstellung eines Salzkerns, der bei der Herstellung des erfindungsgemäßen Kolbens verwendet wird;
- Fig. 2: eine geschnittene Seitenansicht eines Teils des in Fig. 1 gezeigten Salzkerns; und
- Fig. 3: eine Schnittansicht des erfindungsgemäßen Kolbens.

### Ausführliche Beschreibung einer bevorzugten Ausführungsform der Erfindung

In Fig. 1 ist zunächst in einer perspektivischen Ansicht der Salzkern 20 gezeigt, der zur Herstellung des erfindungsgemäßen Kolbens verwendet wird. Der Salzkern weist, wie dies für den späteren Kühlkanal gilt, bei der gezeigten Ausführungsform zwei diametral gegenüberliegende Bereiche auf, die hinsichtlich ihres Querschnitts gegenüber dem übrigen Kühlkanal verbreitert sind und später als Zu- und Abfluss 14 genutzt werden. Wie bereits in Fig. 1 durch die strichpunktierte Linie angedeutet ist, befindet sich der Kühlkanal im Bereich von Zu- und Abfluss 14 auf einem niedrigeren Niveau, als der übrige Kühlkanal. Die Bereiche des Kühlkanals auf dem höheren Niveau gehen jeweils in der Umgebung vom Zu- und Abfluss 14 und auf beiden Seiten desselben durch Schrägen 18 von dem höheren 16 auf das niedrigere Niveau 12 über. Für Zu- und Abfluss 14 ist in Fig. 1 zusätzlich zu erkennen, dass die Verbreiterung des Querschnitts bei der besagten Ausführungsform in Richtung der Rotationsachse 22 (vgl. Fig. 2) erfolgt.

In Fig. 2 sind ferner erneut die beiden Niveaus 12 und 16, sowie im Bereich des gezeigten Zu- oder Abflusses 14 die Schrägen 18 zu erkennen. Insbesondere ist anzumerken, dass der Querschnitt des Kühlkanals mit Ausnahme des vergrößerten Bereichs am Zu- und Abfluss, jedoch einschließlich der Schrägen 18 weitgehend gleich bleibt. Bei der gezeigten Ausführungsform des Kühlkanals ist der Querschnitt weitgehend oval, wobei die längere Achse weitgehend parallel oder allenfalls mit einem spitzen Winkel zu der Rotationsachse 22 des Kolbens verläuft. Bei der gezeigten Ausführungsform ist zwischen der Rotationsachse 22 des Kolbens und der längeren Achse des Ovals, das den Querschnitt des Kühlkanals bildet, ein Winkel α von beispielsweise etwa 7° ausgebildet.

In Fig. 3 ist ergänzend zu erkennen, wie der Kühlkanal 24 durch die erfindungsgemäße Maßnahme in günstiger Weise auf das Niveau eines Ringträgers 26 und der Brennraummulde 28 gebracht werden kann. Durch die in Richtung der Rotationsachse 22 des Kolbens 10 ovale Form passt der Kühlkanal 24 in den Bereich zwischen dem Ringträger 26 und der Brennraummulde 28 und kann diese kritischen Zonen besonders effizient kühlen, ohne die Festigkeit durch zu geringe Materialdicken zu gefährden. In Fig. 3 ist insbesondere zu erkennen, dass der Kühlkanal 24 sich bei der gezeigten Ausführungsform im Hinblick auf seine Unterkante weitgehend auf dem Niveau der Unterkante des Ringträgers 26 und sogar ein wenig oberhalb des Bodens der Brennraummulde 28 befindet. Wie in Kombination mit Fig. 2 zu erkennen ist, können die Bereiche an Zu- und Abfluss auch bei der Gestaltung gemäß Fig. 3 vergrößert werden, ohne die Materialdicke zwischen Ringträger 26 und Brennraummulde 28 zu gefährden, da der Kühlkanal 24 in diesen Bereichen auf das niedrigere Niveau 12 abgesenkt ist.

## Patentansprüche

1. Kolben (10) für einen Verbrennungsmotor, mit zumindest einem Kühlkanal (24), der sich ausschließlich im Bereich zumindest eines Zu- und zumindest eines Abflusses (14) auf einem niedrigen, von dem Kolbenboden vergleichsweise entfernten Niveau (12) und im Übrigen auf einem gleichbleibend höheren, näher zum Kolbenboden gelegenen Niveau (16) befindet, **dadurch gekennzeichnet, dass** der Kühlkanal (24) zwischen den auf dem niedrigen (12) und dem hohen Niveau (16) gelegenen Bereichen schräge Anstiege (18) aufweist.

2. Kolben (10) nach Anspruch 1, **dadurch gekennzeichnet, dass** sich der Kühlkanal (24) auf seinem höheren Niveau (16) mit seiner Unterkante im Wesentlichen auf demselben Niveau wie eine Unterkante eines Ringträgers (26) befindet.

3. Kolben (10) nach Anspruch 1 oder 2, **dadurch gekennzeichnet, dass** sich das niedrige Niveau etwa 3 - 5 mm, insbesondere etwa 3,5 - 4 mm und bevorzugt etwa 3,8 mm unterhalb des höheren Niveaus (16) befindet.

4. Kolben (10) nach einem der vorangehenden Ansprüche, **dadurch gekennzeichnet, dass** der Kühlkanal im Bereich zumindest eines Zu- und/oder Abflusses (14) einen gegenüber dem restlichen Verlauf des Kühlkanals (24) vergrößerten Querschnitt aufweist.

5. Kolben (10) nach einem der vorangehenden Ansprüche, **dadurch gekennzeichnet, dass** die Bereiche des Kühlkanals (24) auf dem niedrigen Niveau (12), einschließlich der geneigten Übergänge (18), zu dem höheren Niveau (16) einen Winkel von etwa 50 - 70°, insbesondere etwa 60 - 65° abdecken.

6. Kolben (10) nach einem der vorangehenden Ansprüche, **dadurch gekennzeichnet, dass** der Kühlkanal (28) einen ovalen Querschnitt mit einer längeren Achse, die im Wesentlichen in Richtung der Rotationsachse (22) des Kolbens (10) verläuft, aufweist.

7. Kolben (10) nach Anspruch 6, **dadurch gekennzeichnet, dass** die im Querschnitt längere Achse des Kühlkanals bezüglich der Rotationsachse (22) des Kolbens (10) um etwa 5 - 10°, insbesondere etwa 7° nach außen geneigt ist.

8. Kolben (10) nach einem der vorangehenden Ansprüche, **dadurch gekennzeichnet, dass** sich Zu- und Abfluss (14) diametral gegenüberliegen.

## Claims

1. Piston (10) for an internal combustion engine, having at least one cooling channel (24) which, solely the region of at least one inflow and at least one outflow (14), is located at a low level (12) which is comparatively distant from the piston head and moreover at a consistently higher level (16) placed closer to the piston head, **characterised in that** the cooling channel (24) has inclined slopes (18) between the regions placed at the low (12) and the high level (16).

2. Piston (10) according to claim 1, **characterised in that** the cooling channel (24) is located at its higher level (16) with its lower edge essentially at the same level as a lower edge of a ring support (26).

3. Piston (10) according to claim 1 or 2, **characterised in that** the low level is located about 3 - 5 mm, in particular about 3.5 - 4 mm and preferably about 3.8 mm below the higher level (16).

4. Piston (10) according to one of the preceding claims, **characterised in that** the cooling channel, in the region of at least one inflow and/or outflow (14), has a cross-section which is enlarged with respect to the remaining progression of the cooling channel (24).

5. Piston (10) according to one of the preceding claims, **characterised in that** the regions of the cooling channel (24) at the low level (12), including the inclined transitions (18), to the higher level (16) cover an angle of about 50 - 70°, in particular about 60 - 65°.

6. Piston (10) according to one of the preceding claims, **characterised in that** the cooling channel (28) has an oval cross-section with a longer axis which runs essentially in the direction of the axis (22) of rotation of the piston (10).

7. Piston (10) according to claim 6, **characterised in that** the axis of the cooling channel which is longer in cross-section is tilted outwards with respect to the axis (22) of rotation of the piston (10) by about 5-10°, in particular about 7°.

8. Piston (10) according to one of the preceding claims, **characterised in that** inflow and outflow (14) are diametrally opposite.

## Revendications

1. Piston (10) pour moteur à combustion interne, pourvu d'au moins un canal de refroidissement (24) qui se trouve à un niveau inférieur (12), relativement éloigné de la calotte du piston exclusivement dans la zone d'au moins une admission et d'au moins un échappement (14), et qui sinon se trouve à un niveau supérieur (16) constant, plus proche de la calotte du piston, **caractérisé en ce que** le canal de refroidissement (24) présente des dénivellements obliques (18) entre les zones situées au niveau inférieur (12) et au niveau supérieur (16).

2. Piston (10) selon la revendication 1, **caractérisé en ce que** le canal de refroidissement (24) à son niveau supérieur (16) se trouve par son bord inférieur sensiblement au même niveau qu'un bord inférieur d'un support de segment (26).

3. Piston (10) selon la revendication 1 ou 2, **caractérisé en ce que** le niveau inférieur se trouve entre 3 et 5 mm environ, notamment entre 3,5 et 4 mm environ et préférentiellement 3,8 mm environ en dessous du niveau supérieur (16).

4. Piston (10) selon l'une des revendications précédentes, **caractérisé en ce que** le canal de refroidissement présente dans la zone d'au moins une admission et/ou un échappement (14) une section transversale agrandie par rapport au tracé restant du canal de refroidissement (24).

5. Piston (10) selon l'une des revendications précédentes, **caractérisé en ce que** les zones du canal de refroidissement (24) au niveau inférieur (12), y compris les passages inclinés (18), forment avec le niveau supérieur (16) un angle compris entre 50 et 70° environ, en particulier compris entre 60 et 65° environ.

6. Piston (10) selon l'une des revendications précédentes, **caractérisé en ce que** le canal de refroidissement (28) présente une section transversale ovale dont l'axe de longueur s'étend sensiblement dans la direction de l'axe de rotation (22) du piston (10).

7. Piston (10) selon la revendication 6, **caractérisé en ce que** l'axe de longueur de la section transversale du canal de refroidissement est incliné de 5 à 10° environ, en particulier de 7° environ vers l'extérieur par rapport à l'axe de rotation (22) du piston (10).

8. Piston (10) selon l'une des revendications précédentes, **caractérisé en ce que** l'admission et l'échappement (14) sont diamétralement opposés.
